# EUROPÄISCHE PATENTSCHRIFT

(11) **EP 1 563 954 B1**
(45) Veröffentlichungstag und Bekanntmachung des Hinweises auf die Patenterteilung: **16.07.2008**
(21) Anmeldenummer: 04003064.5
(22) Anmeldetag: 11.02.2004
(51) Int. Cl.: B24B 31/116, B23H 9/02

(54) **Verfahren zum Bearbeiten von Durchtrittsöffnungen in Gegenständen und Verwendung einer Vorrichtung hierfür**
Process of machining of through-holes in objects and use of an apparatus therefor
Procédé d'usinage des ouvertures de passage dans des objets et utilisation d'un dispositif correspondante

(43) Veröffentlichungstag der Anmeldung: 17.08.2005
(73) Patentinhaber: Delphi Technologies, Inc., Troy, MI 48098 (US)
(72) Erfinder: Diver, Carl E., 94469 Deggendorf (DE); Wagner, Franz X., 94469 Deggendorf (DE)
(74) Vertreter: Manitz, Finsterwald & Partner GbR

(56) Entgegenhaltungen:
- WO-A-97/05989
- DE-A- 19 914 719
- US-A- 4 578 164
- PATENT ABSTRACTS OF JAPAN Bd. 1995, Nr. 05, 30. Juni 1995 (1995-06-30) & JP 07 052022 A (TOYOTA MOTOR CORP), 28. Februar 1995 (1995-02-28)

## Beschreibung

Die vorliegende Erfindung betrifft ein Verfahren zum Bearbeiten, insbesondere Entgraten, Kalibrieren einschließlich Erweitern und Kantenabrunden, von Durchtrittsöffnungen wie gebohrten Löchern in einer Wand eines kanalartigen Abschnitts eines Gegenstands, bei welchem eine Flüssigkeit, mit darin enthaltenen abrasiven Teilchen unter Druck durch den kanalartigen Abschnitt und anschließend die Öffnung geleitet wird.

Des Weiteren betrifft die Erfindung eine Verwendung einer Vorrichtung zum Bearbeiten, insbesondere Entgraten, Kalibrieren einschließlich Erweitern und Kantenabrunden, von Durchtrittsöffnungen wie gebohrten Löchern in einer Wand eines kanalartigen Abschnitts eines Gegenstandes mit einer Halterung zum Halten des zu bearbeitenden Gegenstandes, einem Flüssigkeitsreservoir und Mitteln zum Hindurchleiten einer von dem Flüssigkeitsreservoir aufgenommenen Flüssigkeit mit darin enthaltenen abrasiven Teilchen durch die zu bearbeitende Durchtrittsöffnung unter Druck wobei ein von der Flüssigkeit durchströmbarer Einsatz vorgesehen ist, der in den kanalartigen Abschnitt des zu bearbeitenden Gegenstandes einsetzbar ist und eine Austrittsöffnung für die Flüssigkeit aufweist, die vor der Eintrittsöffnung der zu bearbeitenden Öffnung platzierbar ist.

Ein Bearbeiten von Durchtrittsöffnungen, insbesondere gebohrten Löchern, ist allgemein erforderlich, um Grate zu entfernen und die Kanten abzurunden. In der US 4,578,164 wird beispielsweise ein Verfahren beschrieben, bei dem Grate an Sprühlöchern mittels einer elektrolytischen Flüssigkeit entfernt werden. Außerdem können Durchtrittsöffnungen durch Nachbearbeiten auf eine gewünschte Durchflussmenge kalibriert werden. Eine Möglichkeit einer solchen Nachbearbeitung besteht im so genannten Flüssighonen, wie es beispielsweise in der DE 199 14 719 A1 beschrieben wird, die ein Verfahren gemäß dem Oberbegriff des Anspruchs 1 offenbart. Hierbei wird eine Flüssigkeit mit darin suspendierten Schleifpartikeln unter Druck durch die Öffnung geleitet. Am Ort der Verringerung des Durchflussquerschnitts, also am Eingang der Durchtrittsöffnung, werden dadurch die Grate entfernt und Kanten abgerundet. Darüber hinaus kann die Durchflussmenge abhängig vom Verrundungsgrad kalibriert werden.

Bei derartigem Flüssighonen kann das Problem auftreten, dass die Nachbearbeitung der Durchtrittsöffnung nicht gleichmäßig erfolgt. Eine solche ungleichmäßige Nachbearbeitung ergibt sich, wenn die Strömungsrichtung der Honflüssigkeit nicht senkrecht zur Ebene des Eingangs der Durchtrittsöffnung verläuft. Die Strömungsrichtung ändert sich dadurch im Bereich der Durchtrittsöffnung und die Schleifpartikel der Honflüssigkeit wirken stärker auf eine Seite der Durchtrittsöffnung als auf die andere. Dies führt zu einer unsymmetrischen Form der Durchtrittsöffnung.

Der Erfindung liegt die Aufgabe zugrunde, ein Verfahren und eine Verwendung einer Vorrichtung der eingangs genannten Art anzugeben, welche diese Nachteile nicht aufweisen. Insbesondere soll eine symmetrische Bearbeitung von Durchtrittsöffnungen gewährleistet werden.

Diese Aufgabe wird durch ein Verfahren gemäß Anspruch 1 gelöst.

Des Weiteren wird diese Aufgabe durch eine Verwendung einer Vorrichtung gemäß Anspruch 3 gelöst.

Durch die in Richtung der Achse der Durchtrittsöffnung verlaufende Ausrichtung der Strömungsrichtung der Flüssigkeit vor dem Eintritt in die zu bearbeitende Durchtrittsöffnung können, insbesondere durch Minimierung von Strömungsturbulenzen, die oben genannten Nachteile vermieden werden. Insbesondere wird eine gleichmäßige Wirkung der Schleifpartikel der Honflüssigkeit auf die Kanten am Eingang der Durchtrittsöffnung gewährleistet. Dadurch wird eine zumindest weitgehend symmetrisch geformte Durchtrittsöffnung erhalten.

Die Strömungsrichtung der Flüssigkeit wird durch einen Einsatz ausgerichtet, der in den kanalartigen Abschnitt des Gegenstandes eingesetzt wird. An dem Gegenstand selbst müssen dadurch vorteilhafterweise keine Veränderungen vorgenommen werden.

Der Einsatz weist eine Austrittsöffnung für die Flüssigkeit auf, deren Durchmesser größer ist als der Durchmesser der zu bearbeitenden Öffnung, wobei der Einsatz mit seiner Öffnung unmittelbar vor der zu bearbeitenden Öffnung positioniert wird. Der Richtungswechsel der Flüssigkeitsströmung erfolgt dadurch im Bereich der Austrittsöffnung des Einsatzes. Anstatt der zu bearbeitenden Durchtrittsöffnung des Gegenstandes wird so die Austrittsöffnung des Einsatzes ungleichmäßig beaufschlagt. Das heißt, die Asymmetrie wird von der zu bearbeitenden Durchtrittsöffnung auf die Austrittsöffnung des Einsatzes verlagert, und die Bearbeitung der Durchtrittsöffnung erfolgt symmetrisch.

Zur Bearbeitung von Gegenständen mit mehreren Durchtrittsöffnungen kann ein Einsatz zwei oder mehr der genannten Öffnungen aufweisen, die jeweils vor einer zu bearbeitenden Öffnung positioniert werden. Auf diese Weise können mehrere Durchtrittsöffnungen gleichzeitig bearbeitet und somit Bearbeitungszeit eingespart werden.

Zur Ausrichtung der Strömungsrichtung der Flüssigkeit kann ein Einsatz aus abriebfestem Material verwendet werden, beispielsweise mit Diamantverstärkung. Dadurch kann die Lebensdauer des Einsatzes vorteilhafterweise erhöht werden.

Es ist aber auch möglich, einen Einsatz aus kostengünstigem Material zu verwenden, der dann von Zeit zu Zeit ausgetauscht wird. Damit können Kosten eingespart werden.

Der Einsatz zum Ausrichten der Strömungsrichtung kann nadelartig ausgebildet sein und eine in Längsrichtung verlaufende zentrale Bohrung sowie im vorderen Endbereich der Bohrung eine mit dieser in Verbindung stehende Durchtrittsöffnung aufweisen, deren Austrittsfläche parallel zur Eintrittsfläche der zu bearbeitenden Öffnung ausgerichtet ist. Ein solcher Einsatz kann in vorteilhafter Weise in den Gegenstand mit der zu bearbeitenden Öffnung eingeführt und mit seiner Austrittsöffnung vor der zu bearbeitenden Durchtrittsöffnung platziert werden.

Besonders bevorzugt ist es, wenn am hinteren Ende des Einsatzes Befestigungsmittel zum Fixieren des zu bearbeitenden Gegenstandes vorgesehen sind. Die Bearbeitung kann dadurch schnell und einfach durchgeführt werden.

Nicht beschränkende Ausführungsbeispiele der Erfindung sind in den Zeichnungen dargestellt und werden nachfolgend beschrieben.

Es zeigen, jeweils in schematischer Darstellung,
- Fig. 1: einen Schnitt durch einen Einsatz,
- Fig. 2: ein vergrößertes vorderes Ende eines solchen Einsatzes, und
- Fig. 3: das vordere Ende eines in einen Gegenstand eingesetzten Einsatzes.

Der in Fig. 1 dargestellte Einsatz 1 umfasst ein im Wesentlichen scheibenförmiges hinteres Ende 2 und einen daran nach vorne anschließenden Fortsatz in Form einer Nadel 3. Durch den hinteren Abschnitt 2 und die Nadel 3 ist eine in Längsrichtung der Nadel 3 verlaufende zentrale Bohrung 4 eingebracht. Diese Bohrung 4 setzt sich durch einen Anschlussstutzen 5 fort, der auf der Seite des hinteren Endes 2 des Einsatzes 1 angeordnet ist, welcher der Nadel 3 abgewandt ist. Mit dem Anschlussstutzen 5 ist der Einsatz 1 über eine hier nicht dargestellte Druckpumpe an ein ebenfalls nicht dargestelltes Flüssigkeitsreservoir anschließbar.

Das vordere Ende 6 der Nadel 3 des Einsatzes 1 weist eine kegelstumpfförmige Spitze 7 auf. Im Bereich dieser Spitze 7 ist der zentrale Kanal 4 mit einem verjüngten Abschnitt 4' ausgebildet. An diesen verjüngten Abschnitt 4' des zentralen Kanals 4 schließen, wie in Fig. 2 erkennbar, Querbohrungen 8 an, die andererseits in der Mantelfläche 9 der kegelstumpfförmigen Spitze 7 mit Austrittsöffnungen 10 münden. Der Durchmesser der Austrittsöffnungen 10 ist dabei größer als der Durchmesser der zu bearbeitenden Durchtrittsöffnungen. Die Richtung der Kanäle 8 ist außerdem so gewählt, dass die Strömungsrichtung der durch diese Kanäle 8 fließenden Bearbeitungsflüssigkeit bei in den Gegenstand eingesetztem Einsatz senkrecht zur Ebene der zu bearbeitenden Durchtrittsöffnungen verläuft.

Zur Verwendung des Einsatzes 1 wird dieser mit der Nadel 3 in einen kanalförmigen Abschnitt eines zu bearbeitenden Gegenstandes eingeführt, wobei die Austrittsöffnungen 10 der Kanäle 8 den zu bearbeitenden Durchtrittsöffnungen des Gegenstandes gegenüber zu liegen kommen. Sodann wird der Gegenstand über geeignete Befestigungsmittel an dem hinteren Abschnitt 2 des bevorzugt zugleich als Halterung dienenden Einsatzes 1 befestigt. Nun kann die Bearbeitungsflüssigkeit eingeströmt werden, indem diese mittels einer Pumpe aus ihrem Reservoir unter Druck in den Kanal 4 geleitet wird. Von dort gelangt die Flüssigkeit über die Kanäle 8 durch die Austrittsöffnungen 10 und durchströmt die gegenüberliegenden Durchtrittsöffnungen des zu bearbeitenden Gegenstandes 1.

Dadurch werden die eine Verjüngung des Fließquerschnitts darstellenden Kanten der zu bearbeitenden Durchtrittsöffnungen von den Schleifteilchen beaufschlagt, wodurch vorhandene Grate abgetragen und die Kanten abgerundet werden. Abhängig von der Druckbeaufschlagung durch die eingebrachte Flüssigkeit, der Dauer der Einwirkung, der Konzentration der Schleifpartikel und der Viskosität der Flüssigkeit wird auch der Durchmesser der zu bearbeitenden Durchtrittsöffnung vergrößert. Durch die Strömungsausrichtung wird dabei die Form der Durchtrittsöffnung beibehalten, das heißt, die Nachbearbeitung ist formtreu. Ohne eine gezielte Strömungsausrichtung würde die Durchtrittsöffnung ihre ursprüngliche Form verlieren, was in bestimmten Anwendungsfällen nachteilig ist.

Die prinzipielle Wirkungsweise der Erfindung wird nochmals anhand der vereinfachten Darstellung von Fig. 3 erläutert. Dargestellt ist die Spitze 7 der Nadel 3 eines Einsatzes 1, wobei die Nadel 3 in einen kanalartigen Abschnitt 11 eines zu bearbeitenden Gegenstandes 12 eingeführt ist. Der Gegenstand 12 weist eine zu bearbeitende Durchtrittsöffnung 13 auf.

Dieser gegenüberliegend ist die Austrittsöffnung 10 eines Kanals 8 des Einsatzes 3 angeordnet, und zwar so, dass die Ebene der Austrittsöffnung 10 parallel zur Ebene der Eintrittsöffnung 14 der Durchtrittsöffnung 13 verläuft. Der Querschnitt der Austrittsöffnung 10 ist wieder größer als derjenige der Eintrittsöffnung 14. Dadurch bildet die Eintrittsöffnung 14 eine Querschnittsverjüngung des Strömungsweges, so dass die Kanten 15, welche die Eintrittsöffnung 14 umgeben, von den in der Bearbeitungsflüssigkeit enthaltenen Schleifteilchen abgeschliffen werden.

Wie man in Fig. 3 erkennt, ändert sich die Strömungsrichtung I der Bearbeitungsflüssigkeit durch den Einsatz 3 derart, dass sie senkrecht zur Ebene der Eintrittsöffnung 14 der zu bearbeitenden Durchtrittsöffnung 13 verläuft. Dies geschieht dadurch, dass der Kanal 8 mit der Austrittsöffnung 10 des Einsatzes 1 in der beschriebenen Weise vor der Durchtrittsöffnung 13 angeordnet ist.

Bei der Bearbeitung von Gegenständen 12 mittels eines Einsatzes 1 werden die Kanten 16 der Kanäle 8 durch die Schleifteilchen der Bearbeitungsflüssigkeit beaufschlagt. Wenn diese Kanten 16 nicht aus besonders hartem Material gebildet, beispielsweise diamantbeschichtet sind, muss der Einsatz 1 daher von Zeit zu Zeit ausgetauscht werden.

Mit der Erfindung kann, wie beschrieben, auf vorteilhafte Weise erreicht werden, dass Durchtrittsöffnungen in Gegenständen auch dann symmetrisch bearbeitet werden können, wenn die Ebene der Eintrittsöffnung 14 dieser Durchtrittsöffnungen 13 nicht senkrecht zur eigentlichen Strömungsrichtung der Bearbeitungsflüssigkeit verläuft. Durch die Erfindung wird die Strömungsrichtung so verändert, dass dies stets der Fall ist.

### Bezugszeichenliste

- 1: Einsatz
- 2: Abschnitt von 1
- 3: Nadel
- 4: Kanal
- 5: Anschlussstutzen
- 6: vorderer Abschnitt von 1
- 7: Spitze von 3
- 8: Kanal
- 9: Mantel von 7
- 10: Austrittsöffnung
- 11: Kanalabschnitt
- 12: Gegenstand
- 13: Durchtrittsöffnung
- 14: Eintrittsöffnung
- 15: Kante
- 16: Kante
- I: Strömungsrichtung

## Patentansprüche

1. Verfahren zum Bearbeiten, insbesondere Entgraten, Kalibrieren einschließlich Erweitern und Kantenabrunden, von Durchtrittsöffnungen (13) wie gebohrten Löchern in einer Wand eines kanalartigen Abschnitts (11) eines Gegenstands (12), bei welchem eine Flüssigkeit mit darin enthaltenen abrasiven Teilchen unter Druck durch den kanalartigen Abschnitt (11) und anschließend die Öffnung (13) geleitet wird,
**dadurch gekennzeichnet,**
**dass** die Strömungsrichtung (I) der Flüssigkeit vor dem Eintritt in die zu bearbeitende Durchtrittsöffnung (13) durch einen von der Flüssigkeit durchströmbaren Einsatz (1), der in den kanalartigen Abschnitt (11) des Gegenstandes (12) eingesetzt wird, so ausgerichtet wird, dass sie zumindest annähernd senkrecht zur Ebene der Eintrittsöffnung (14) der Durchtrittsöffnung (13) verläuft, wobei der Einsatz (1) eine Austrittsöffnung (10) für die Flüssigkeit aufweist, die im Querschnitt größer ist als der Querschnitt der Eintrittsöffnung (14) der zu bearbeitenden Durchtrittsöffnung (13), und wobei der Einsatz (1) mit seiner Austrittsöffnung (10) unmittelbar vor der Eintrittsöffnung (14) der zu bearbeitenden Durchtrittsöffnung (13) positioniert wird, wobei der Einsatz (1) bevorzugt zwei oder mehr derartige Austrittsöffnungen (10) aufweist, die jeweils vor einer Eintrittsöffnung (14) einer zu bearbeitenden Durchtrittsöffnung (13) positioniert werden.

2. Verfahren nach Anspruch 1,
**dadurch gekennzeichnet ,**
**dass** ein Einsatz (1) aus abriebfestem Material verwendet wird oder dass ein Einsatz (1) aus kostengünstigem Material verwendet und von Zeit zu Zeit ausgetauscht wird.

3. Verwendung einer Vorrichtung zum Bearbeiten, insbesondere Entgraten, Kalibrieren einschließlich Erweitern und Kantenabrunden, von Durchtrittsöffnungen (13) wie gebohrten Löchern in einer Wand eines kanalartigen Abschnitts (11) eines Gegenstandes (12) mit einer Halterung zum Halten des zu bearbeitenden Gegenstandes (12), einem Flüssigkeitsreservoir und Mitteln zum Hindurchleiten einer von dem Flüssigkeitsreservoir aufgenommenen Flüssigkeit mit darin enthaltenen abrasiven Teilchen durch die zu bearbeitende Durchtrittsöffnung (13) unter Druck, wobei ein von der Flüssigkeit durchströmbarer Einsatz (1) vorgesehen ist, der in den kanalartigen Abschnitt (11) des zu bearbeitenden Gegenstandes (12) einsetzbar ist und eine Austrittsöffnung (10) für die Flüssigkeit aufweist, die vor der Eintrittsöffnung (14) der zu bearbeitenden Öffnung (13) platzierbar ist,
für einen Gegenstand (12), dessen Eintrittsöffnung (14) einen Querschnitt aufweist, der kleiner ist als der Querschnitt der Austrittsöffnung (10) des Einsatzes (1), wobei die Ebene der Austrittsöffnung (10) zu der Ebene der Eintrittsöffnung (14) der zu bearbeitenden Durchtrittsöffnung (13) bei platziertem Einsatz parallel verläuft.

4. Verwendung nach Anspruch 3,
**dadurch gekennzeichnet ,**
**dass** der Einsatz (1) zwei oder mehr derartige Austrittsöffnungen (10) aufweist, die jeweils vor einer Eintrittsöffnung (14) einer zu bearbeitenden Durchtrittsöffnung (13) positionierbar sind.

5. Verwendung nach Anspruch 3 oder 4,
**dadurch gekennzeichnet ,**
**dass** der Einsatz (1) aus abriebfestem Material besteht.

6. Verwendung nach Anspruch 3 oder 4,
**dadurch gekennzeichnet ,**
**dass** der Einsatz (1) aus kostengünstigem Material besteht.

7. Verwendung nach einem der Ansprüche 3 bis 6,
**dadurch gekennzeichnet ,**
**dass** der Einsatz (1) nadelartig ausgebildet ist und eine in Längsrichtung verlaufende zentrale Bohrung (4) sowie in seinem vorderen Endbereich (6) eine mit der Bohrung (4) in Verbindung stehende Durchtrittsöffnung (8) aufweist, deren Austrittsöffnung (10) parallel zu der Eintrittsöffnung (14) der zu bearbeitenden Durchtrittsöffnung (13) ausgerichtet ist.

8. Verwendung nach Anspruch 7,
**dadurch gekennzeichnet ,**
**dass** am hinteren Endes des Einsatzes (1) Befestigungsmittel zum Fixieren des zu bearbeitenden Gegenstandes (12) vorgesehen sind.

## Claims

1. A method for the machining, in particular for the deburring and calibrating, including widening and edge rounding, of passage openings (13) such as drilled holes in a wall of a passage-like section (11) of an object (12) in which a liquid having abrasive particles contained therein is directed under pressure through the passage-like section (11) and subsequently through the opening (13),
**characterized in that**
the flow direction (I) of the liquid is aligned by an insert (1), through which the liquid can flow and which is inserted into the passage-like section (11) of the object (12), before the entry into the passage opening (13) to be machined such that it extends at least approximately perpendicular to the plane of the inlet opening (14) of the passage opening (13), wherein the insert (1) has an outlet opening (10) for the liquid which is larger in cross-section than the cross-section of the inlet opening (14) of the passage opening (13) to be machined, and wherein the outlet opening (10) of the insert (1) is positioned directly in front of the inlet opening (14) of the passage opening (13) to be machined, with the insert (1) preferably having two or more such outlet openings (10) which are each positioned in front of an inlet opening (14) of a passage opening (13) to be machined.

2. A method in accordance with claim 1, **characterized in that** an insert (1) made of abrasion-resistant material is used; or **in that** an insert (1) made of cost-effective material is used and is replaced from time to time.

3. Use of an apparatus for the machining, in particular for the deburring and calibrating, including widening and edge rounding, of passage openings (13) such as drilled holes in a wall of a passage-like section (11) of an object (12), there being a holder for the holding of the object (12) to be machined, a fluid reservoir and means for the directing of a liquid received from the liquid reservoir and having abrasive particles contained therein under pressure through the passage opening (13) to be machined, wherein an insert (1) is provided through which the fluid can flow, which can be inserted into the passage-like section (11) of the object (12) to be machined and which has an outlet opening (10) for the liquid which can be placed in front of the inlet opening (14) of the opening (13) to be machined, for an object (12) whose inlet opening (14) has a cross-section which is smaller than the cross-section of the outlet opening (10) of the insert (1), wherein the plane of the outlet opening (10) extends parallel to the plane of the inlet opening (14) of the passage opening (13) to be machined, when the insert is in place.

4. Use of an apparatus in accordance with claim 3, **characterized in that** the insert (1) has two or more such outlet openings (10) which can each be positioned in front of an inlet opening (14) of a passage opening (13) to be machined.

5. Use of an apparatus in accordance with claim 3 or claim 4, **characterized in that** the insert (1) is made of abrasion-resistant material.

6. Use of an apparatus in accordance with claim 3 or claim 4, **characterized in that** the insert (1) is made of cost-effective material.

7. Use of an apparatus in accordance with any one of the claims 3 to 6, **characterized in that** the insert (1) is made in needle shape and has a central bore (4) extending in the longitudinal direction as well as a passage opening (8) in communication with the bore (4) in its front end region (6) and the outlet opening (10) of said passage opening is aligned parallel to the inlet opening (14) of the passage opening (13) to be machined.

8. Use of an apparatus in accordance with claim 7, **characterized in that** securing means are provided at the rear end of the insert (1) for the fixing of the object (12) to be machined.

## Revendications

1. Procédé d'usinage, en particulier d'ébarbage, de calibrage y compris l'évasement et l'arrondissement des bords d'ouvertures de passage (13) tels que des trous percés dans un mur d'un tronçon (11) en forme de canal d'un objet (12), dans lequel un liquide avec des particules abrasives contenues dans celui-ci est amené sous pression à travers le tronçon (11) en forme de canal et ensuite à travers l'ouverture (13),
**caractérisé en ce que**
la direction d'écoulement (I) du liquide avant l'entrée dans l'ouverture de passage (13) à usiner est orientée par un insert (1) qui peut être traversé par l'écoulement du liquide, lequel est inséré dans le tronçon (11) en forme de canal de l'objet (12) de telle sorte que cette direction s'étend au moins approximativement perpendiculairement au plan de l'ouverture d'entrée (14) de l'ouverture de passage (13), l'insert (1) présentant une ouverture de sortie (10) pour le liquide, dont la section transversale est plus grande que la section transversale de l'ouverture d'entrée (14) de l'ouverture de passage (13) à usiner, et l'insert (1) étant positionné avec son ouverture de sortie (10) directement devant l'ouverture d'entrée (14) de l'ouverture de passage (13) à usiner, l'insert (1) présentant de préférence deux telles ouvertures de sortie (10) ou plus, lesquelles sont positionnées chacune devant une ouverture d'entrée (14) d'une ouverture de passage (13) à usiner.

2. Procédé selon la revendication 1,
**caractérisé en ce que**
on utilise un insert (1) en matériau résistant à l'abrasion ou **en ce qu'**on utilise un insert (1) en matériau peu coûteux qui est remplacé de temps en temps.

3. Utilisation d'un dispositif d'usinage en particulier d'ébarbage, de calibrage y compris l'évasement et l'arrondissement des bords d'ouvertures de passage (13) tels que des trous percés dans un mur d'un tronçon (11) en forme de canal d'un objet (12), comportant une monture pour maintenir l'objet (12) à usiner, un réservoir de liquide et des moyens pour faire passer sous pression un liquide reçu par le réservoir de liquide avec des particules abrasives contenues dans celui-ci à travers l'ouverture de passage (13) à usiner, et il est prévu un insert (1) à travers lequel peut passer le liquide, qui peut être inséré dans le tronçon (11) en forme de canal de l'objet (12) à usiner et qui présente une ouverture de sortie (10) pour le liquide qui peut être placée devant l'ouverture d'entrée (14) de l'ouverture (13) à usiner, pour un objet (12) dont l'ouverture d'entrée (14) présente une section transversale qui est plus petite que la section transversale de l'ouverture de sortie (10) de l'insert (1), le plan de l'ouverture de sortie (10) s'étendant parallèlement au plan de l'ouverture d'entrée (14) de l'ouverture de passage (13) à usiner, lorsque l'insert est mis en place.

4. Utilisation selon la revendication 3, **caractérisée en ce que** l'insert (1) présente deux telles ouvertures de sortie (10) ou plus, qui peuvent être chacune positionnées devant une ouverture d'entrée (14) d'une ouverture de passage (13) à usiner.

5. Utilisation selon la revendication 3 ou 4, **caractérisée en ce que** l'insert (1) est en matériau résistant à l'abrasion.

6. Utilisation selon la revendication 3 ou 4, **caractérisée en ce que** l'insert (1) est en matériau peu coûteux.

7. Utilisation selon l'une des revendications 3 à 6, **caractérisée en ce que** l'insert (1) est réalisé à la manière d'une aiguille et présente un perçage (4) central s'étendant en direction longitudinale ainsi que dans sa région d'extrémité antérieure (6) une ouverture de passage (8) en liaison avec le perçage (4), dont l'ouverture de sortie (10) est orientée parallèlement à l'ouverture d'entrée (14) de l'ouverture de passage (13) à usiner.

8. Utilisation selon la revendication 7, **caractérisée en ce qu'**à l'extrémité postérieure de l'insert (1) sont prévus des moyens de fixation pour fixer l'objet (12) à usiner.
